# EUROPÄISCHE PATENTANMELDUNG

(11) **EP 4 575 081 A1**
(43) Veröffentlichungstag der Anmeldung: **25.06.2025**
(21) Anmeldenummer: 24219001.5
(22) Anmeldetag: 11.12.2024
(51) Int. Cl.: D21F 1/26, D21F 1/28

(54) **VERFAHREN UND VORRICHTUNG ZUM HERSTELLEN EINER FASERBAHN**

(30) Priorität: 21.12.2023 DE 102023136266
(71) Anmelder: Andritz Küsters GmbH, 47805 Krefeld (DE)
(72) Erfinder: DAVYDENKO, Eduard, 47929 Grefrath (DE); KIRCHNER, Markus, 47509 Rheurdt (DE); PESCH, Andreas, 47799 Krefeld (DE); BOESNER, Jens, 35116 Hatzfeld (DE)
(74) Vertreter: Kluin Patent

(57) **Zusammenfassung**

Es wird eine Vorrichtung (1) zum Herstellen einer Faserbahn aufweisend einen Stoffauflauf (10) mit einer Wirbelkammer (3) und einer Vergleichmäßigungseinrichtung (11) zum gleichmäßigen Einleiten einer Faserstoffsuspension in die Wirbelkammer (3) vorgeschlagen, wobei die Vergleichmäßigungseinrichtung (11) zum Einleiten der Faserstoffsuspension in einem Strom (A) mit einer Mehrzahl gleichlanger Schläuche (9), Rohre und/oder Bohrungen jeweils mit einem Einlass (8) an einer Einspeiseseite (4) der Wirbelkammer (3) ist, wobei der Einspeiseseite (4) gegenüberliegend eine Leitseite (5) so angeordnet ist, dass eine Staupunktströmung des Stromes (A) entsteht, wobei der Strom (A) in einen Teilstrom (B) und einen weiteren Teilstrom (C) geteilt wird. Ferner wird ein Verfahren zur Herstellung einer Faserbahn vorgeschlagen.

## Beschreibung

Die Erfindung betrifft ein Verfahren und eine Vorrichtung zum Herstellen einer Faserbahn.

Aus dem Stand der Technik sind Verfahren zur Herstellung einer Faserbahn bekannt. Häufig anzutreffen ist das sogenannte Nasslege- oder Wetlaid-Verfahren, bei dem eine wässrige Faserstoffsuspension zu einer Vliesstoffbahn gelegt wird. Ein Vlies im Sinne der vorliegenden Erfindung wird auch als Nonwoven bezeichnet. Eine Schwierigkeit bei der Herstellung von Vliesstoffbahnen aus wässrigen Faserstoffsuspension ist das Auftreten von Flächengewichtsschwankungen durch lokale Unterschiede bei der Menge der abgelegten Fasern. Gründe hierfür können beispielsweise Pulsationen aus dem Stoffauflauf oder ungleichmäßige Strömungsbedingungen sein. Insbesondere führt auch das Häufen von Fasern zu Faserflocken in der Faserstoffsuspension und das Ablegen der Faserflocken zu schlechten Formationswerten des Endproduktes, welche als unruhige Struktur vom Kunden wahrgenommen werden.

Um die Flockenbildung zu vermeiden wird großer technischer Aufwand betrieben. So werden bewegte Elemente wie beispielsweise Lochwalzen vorgesehen, um Faserflocken aufzubrechen. Bekannt ist auch, unbewegte Elemente hierfür einzusetzen. So werden beispielsweise Rohrbündel mit Diffusoren vorgesehen, welche von der Faserstoffsuspension durchströmt werden. In den Rohrbündeln entstehen starke Turbulenzen mit hohen Scherraten, was zu einer Vereinzelung der Fasern der Faserstoffsuspension führt. Anschließend wird die Faserstoffsuspension in Düsen beschleunigt, wobei die turbulente Bewegung gedämpft und somit ein ruhigeres Faserbild im Endprodukt erzeugt wird.

Nachteilig am Stand der Technik ist, dass die, durch die Rohrbündel entstandene, Aufteilung des Stromes der Faserstoffsuspension zu einer ungleichmäßigen Flächengewichtsverteilung quer zur Strömungsrichtung der Faserstoffsuspension führt, was sich als Streifen im Endprodukt niederschlägt.

Es ist eine Aufgabe der vorliegenden Erfindung, eine Vorrichtung und ein Verfahren zum Herstellen einer Faserbahn bereitzustellen, durch welche die beschriebenen Nachteile verhindern werden und welche ein sehr gleichmäßiges Ablegen der Fasern der Faserstoffsuspension, insbesondere unter Vermeidung von Streifenbildung, ermöglichen.

Diese Aufgabe wird durch den Gegenstand des Anspruchs 1 sowie durch den Gegenstand des Anspruchs 15 gelöst.

Die erfindungsgemäße Vorrichtung zum Herstellen einer Faserbahn weist einen Stoffauflauf mit einer Wirbelkammer auf. Eine Vergleichmäßigungseinrichtung der Vorrichtung sorgt für ein gleichmäßiges Einleiten der Faserstoffsuspension in die Wirbelkammer. Die Faserstoffsuspension wird hierbei in einem Strom mit einer Mehrzahl von vorzugsweise gleichlangen Schläuchen, Rohren und/oder Bohrungen jeweils mit einem Einlass an einer Einspeiseseite der Wirbelkammer in die Wirbelkammer eingeleitet. Die Verwendung der Vergleichmäßigungseinrichtung in Verbindung mit der Mehrzahl gleichlanger Schläuche, Rohre und/oder Bohrungen sorgt für eine zwar mehrteilig disjunkte aber im Durchschnitt über eine größere Strecke quer zur Richtung des Stromes gleichmäßige Einleitung der Faserstoffsuspension in die Wirbelkammer. Gegenüber der Einspeiseseite ist eine Leitseite der Wirbelkammer angeordnet. Die Einlasse an der Einspeiseseite sind so angeordnet, dass der Strom zur Leitseite hin gerichtet ist. Hierdurch entsteht eine Staupunktströmung des Stromes, sodass der Strom in einen Teilstrom und einen weiteren Teilstrom geteilt wird. Der Übergang in die Wirbelkammer und vom Strom zu den Teilströmen bringt ein hohes Maß an Bewegungsenergie in die Faserstoffsuspension, sodass eine Vereinzelung der Fasern durch ausreichend hohe Scherkräfte sowie Verwirbelungen und damit ein Aufbrechen des durch die Einlasse zunächst eingetragenen geometrischen Musters stattfinden kann. Die Bewegung der Faserstoffsuspension erscheint in dem Bereich der Staupunktströmung pilzförmig, was eine gute Durchmischung und weitere Vergleichmäßigung bewirkt. Typischerweise bilden sich eine oder mehrere laminare und nichtlaminare Wirbel aus, die sich dominant über die gesamte Breite oder Länge der Wirbelkammer erstrecken können oder auch lokal begrenzt sind. Die Interaktion dieser Wirbel miteinander und die damit verbundene Vermischung der Fasern der Faserstoffsuspension führt zu einer gleichmäßigen Verteilung der Fasern. Insbesondere kommt es zu großflächigen Querverwirbelungen, welche für eine Vergleichmäßigung der Faserkonzentration in Querrichtung sorgen und somit einer Längsstreifenbildung vorbeugen. Die in die Faserstoffsuspension eingebrachte Energie entspricht hierbei maximal dem Carnot'schen Stoßverlust bei einem abrupten Übergang von 90°.

Neben den genannten Vorteilen in Hinblick auf die Streifenbildung, ist bei der erfindungsgemäßen Vorrichtung besonders vorteilhaft, dass diese deutlich weniger Bauteile benötigt als eine herkömmliche Vorrichtung zum Herstellen einer Faserbahn, was sie kostengünstiger und weniger bauraumintensiv macht. Insbesondere müssen keine Diffusoren oder bewegte Einbauten zum Auflösen von Faserflocken vorgesehen werden.

Vorzugsweise wird die Faserstoffsuspension entlang einer Einströmrichtung in die Wirbelkammer eingeleitet. Vorzugsweise ist vorgesehen, dass die Einspeiseseite in einem Winkel von 45° bis 135° zur Einströmrichtung angeordnet ist.

Denkbar ist, dass die Einlasse Querschnittsvergrößerungen oder Querschnittsverkleinerungen aufweisen. Denkbar ist auch, dass die Einlasse angefast sind. Hierdurch ist es möglich, die Geschwindigkeit des Stromes den Gegebenheiten in der Wirbelkammer und den physikalischen Parametern der Faserstoffsuspension anzupassen.

Vorstellbar ist ferner, dass der Stoffauflauf, insbesondere die Einlasse, Zuleitungen zum Verdünnen der Faserstoffsuspension aufweisen. Hierdurch ist es auf vorteilhafte Weise möglich, den Fasergehalt der Faserstoffsuspension und damit das Flächengewicht lokal einzustellen.

Vorzugsweise ist vorgesehen, dass die Faserstoffsuspension Fasern aus Viskose und/oder Lyocell und/oder natürliche Fasern und/oder Recycle-Fasern und/oder Kunstfasern und/oder anorganische Fasern wie z.B. Glasfasern und/oder man made fibres und/oder Faser aus pulp, northern (bleached) softwood pulp und/oder southern (bleached) softwood pulp aufweist. Denkbar ist, dass die Faserstoffsuspension 10 - 100% man made fibres aufweist.

Vorteilhafte Ausgestaltungen und Weiterbildungen der Erfindung sind den Unteransprüchen, sowie der Beschreibung unter Bezugnahme auf die Zeichnungen entnehmbar.

Gemäß einer bevorzugten Ausführungsform der vorliegenden Erfindung ist vorgesehen, dass zwischen der Einspeiseseite und der Leitseite eine Abschlussseite angeordnet ist. Gegenüber der Abschlussseite ist eine Auslassseite zum Ausleiten der Fasern aus der Wirbelkammer angeordnet. Hierdurch ist eine vorteilhafte Leitung der Teilströme durch die Wirbelkammer hin zur Auslassseite ermöglicht.

Vorzugsweise ist vorgesehen, dass die Leitseite einen gekrümmten Aufprallbereich zum Umleiten des Stromes aufweist und/oder die Abschlussseite zum Umleiten der Faserstoffsuspension zumindest teilweise gekrümmt ist. Durch die Krümmung wird eine Bewegung der Faserstoffsuspension in alle Richtungen erzwungen. Dies erzeugt hohe Scherraten, wodurch eine hervorragende Vereinzelung und Durchmischung der Fasern bewirkt wird. Gekrümmt bedeutet im Sinne der vorliegenden Erfindung, dass die Oberfläche gekrümmt ist. Die Oberfläche ist insbesondere die dem Innenraum der Wirbelkammer zugewandte Oberfläche der Leitseite bzw. der Abschlussseite. Besonders bevorzugt ist vorgesehen, dass der Strom an einem Übergang von einem nicht-gekrümmten Bereich der Leitseite bzw. Abschlussseite zu einem gekrümmten Bereich der Leitseite bzw. Abschlussseite auf die Leitseite bzw. Abschlussseite trifft. Dies ist besonders effektiv, steigert die Scherraten in der Wirbelkammer und beugt Toträumen vor. Insbesondere ist vorgesehen, dass ein Teilstrom des Stromes entlang der Einspeiseseite zur Auslassseite geleitet wird. Durch das Aufteilen des Stromes der Faserstoffsuspension gegenüber der Einspeiseseite und das Umleiten entlang der Einspeiseseite zur Auslassseite hin werden Totbereiche in der Wirbelkammer und hierdurch das Entstehen von Faserflocken in der Wirbelkammer vermieden.

Gemäß einer weiteren bevorzugten Ausführungsform der vorliegenden Erfindung ist vorgesehen, dass in der Wirbelkammer eine Scherrate von mindestens 10 1/sec und vorzugsweise mindestens 50 1/sec und insbesondere wenigstens 100 1/sec erzeugt wird. Hierdurch ist eine optimale Vereinzelung und Durchmischung des der Fasern beim Austritt aus der Wirbelkammer sichergestellt. Ferner wird die Verteilung der Austrittsgeschwindigkeit der Faserstoffsuspension in MD-Richtung entlang der CD-Richtung sehr gleichmäßig und weist Abweichungen von bevorzug weniger als 5 % und besonders bevorzugt weniger als 2,5 % auf. Eine Abweichung der Geschwindigkeit im Sinne der vorliegenden Erfindung berechnet sich durch: (Maximalgeschwindigkeit - Minimalgeschwindigkeit) / Durchschnittsgeschwindigkeit. Ein besonderer Vorteil ist weiterhin eine isotrope Faserorientierung im Austritt aus der Wirbelkammer. Durch die genannten Vorteile ist es auf besonders gut möglich, gezielt unterschiedliche Festigkeiten der Faserbahn in MD- und CD-Richtung einzustellen. Insbesondere wird erreicht, dass es möglich ist, sehr hohe Festigkeiten in CD-Richtung einzustellen.

MD-Richtung im Sinne der vorliegenden Erfindung ist die Richtung in Maschinenrichtung. CD-Richtung im Sinne der vorliegenden Erfindung ist die Richtung quer zur Maschinenrichtung.

Gemäß einer bevorzugten Ausführungsform der vorliegenden Erfindung ist vorgesehen, dass die Abschlussseite zumindest teilweise bogenförmig ausgestaltet ist. Hierdurch kann der Teilstrom vorteilhaft zur Einspeiseseite geleitet werden. Ein Sedimentieren an den Seiten bleibt somit aus.

Gemäß einer weiteren bevorzugten Ausführungsform der vorliegenden Erfindung ist vorgesehen, dass der Abstand zwischen der Einspeiseseite und der Leitseite zur Auslassseite hin geringer wird oder dass die Einspeiseseite zumindest teilweise so angeordnet ist, dass der Abstand zwischen der Einspeiseseite und der Leitseite zur Auslassseite hin geringer wird. Durch die Verringerung des Abstandes wird die Faserstoffsuspension zur Auslassseite hin beschleunigt, was ein besonders vorteilhaftes Austreten der Faserstoffsuspension aus der Wirbelkammer begünstigt. Ferner werden die Turbulenzen in der Faserstoffsuspension vor dem Ablegen gedämpft, so dass sich eine ruhigere Struktur im Endprodukt einstellt.

Besonders bevorzugt ist vorgesehen, dass die Einspeiseseite und die Leitseite einen ersten Kammerwinkel einschließen. Der erste Kammerwinkel beträgt zwischen 10° und 45° und vorzugsweise zwischen 15° und 25°. Hierdurch ergibt sich ein optimales Ausströmen der Faserstoffsuspension aus der Wirbelkammer.

Ferner ist vorzugsweise vorgesehen, dass die Einspeiseseite und die Abschlussseite einen zweiten Kammerwinkel einschließen. Der zweite Kammerwinkel beträgt zwischen 90° und 150° und vorzugsweise zwischen 100° und 120°. Dies sorgt auf vorteilhafte Weise für hohe Scherraten im Bereich der Abschlussseite.

Denkbar ist, dass der Stoffauflauf eine Rückwand aufweist, wobei zwischen einer Unterseite des Stoffauflaufs und der Rückwand ein Auslaufspalt gebildet ist. Die Unterseite schließt sich vorzugsweise der Leitseite der Wirbelkammer an und ist insbesondere parallel zur Leitseite der Wirbelkammer angeordnet. Denkbar ist aber auch, dass die Unterseite und die Leitseite in einem Winkel zueinander angeordnet sind. Die Rückwand ist direkt benachbart zur Einspeiseseite angeordnet. Vorzugsweise ist vorgesehen, dass ein Auslaufspaltwinkel zwischen der Rückwand und der Unterseite einstellbar ist. Hierzu kann vorgesehen sein, dass die Rückwand in ihrem Abstand und/oder Winkel zur Unterseite einstellbar, insbesondere um ein Drehgelenk rotierbar ist.

Weiterhin ist vorzugsweise vorgesehen, dass die Faserstoffsuspension entlang einer Auslaufrichtung den Auslaufspalt verlässt und dass ein Winkel zwischen Auslaufrichtung und einem Band, auf welchem die Faserstoffsuspension abgelegt wird, einstellbar ist. Hierzu ist insbesondere vorgesehen, dass die Wirbelkammer mit der Unterseite oder dass die Unterseite um eine Achse rotierbar ist, welche orthogonal zur Auslaufrichtung angeordnet ist.

Gemäß einer weiteren bevorzugten Ausführungsform der vorliegenden Erfindung ist vorgesehen, dass an der Einspeiseseite mehrere in einer Reihe angeordnete Einlasse vorgesehen sind. Vorzugsweise ist vorgesehen, dass an der Einspeiseseite mehrere in zwei Reihen angeordnete Einlasse vorgesehen sind. Die Faserstoffsuspension wird der Wirbelkammer also durch mehrere einzelne Sektionen zugeführt. Denkbar ist, dass die Einlasse über die Schläuche, Rohre und/oder Bohrungen an einem Rundverteiler, Zentralverteiler oder Querstromverteiler angeschlossen sind.

Vorzugsweise vorgesehen, dass der Einlass einen Durchmesser von 5 mm bis 100 mm, vorzugsweise von 10 mm bis 60 mm und insbesondere von 15 bis 25 mm aufweist. Denkbar ist, dass jeder der Einlasse einen Durchmesser von 5 mm bis 100 mm, vorzugsweise von 10 mm bis 60 mm und insbesondere von 15 bis 25 mm aufweist.

Gemäß einer weiteren bevorzugten Ausführungsform der vorliegenden Erfindung ist vorgesehen, dass der Stoffauflauf keine offenen Kanten, insbesondere keine Einströmöffnungen von Diffusoren, Lochwalzen und/oder Lamellen aufweist. Hierdurch wird sichergestellt, dass die Vorrichtung sehr kostengünstig, wartungsarm und bauraumsparend ist.

Alternativ hierzu ist vorzugsweise vorgesehen, dass der Stoffauflauf einen Diffusor aufweist. Hierdurch ist es auf vorteilhafte Weise möglich, die Faserstoffsuspension mehrstufig zu verwirbeln.

Gemäß einer weiteren bevorzugten Ausführungsform der vorliegenden Erfindung ist vorgesehen, dass die Vorrichtung ein Band aufweist, auf welchem die Faserstoffsuspension nach Passieren der Wirbelkammer abgelegt wird. Das Band ist insbesondere ein Siebband. Vorzugsweise ist vorgesehen, dass die Vorrichtung Mittel zum Entwässern der Faserstoffsuspension unmittelbar nach dem Ablegen auf dem Band aufweist. Die Mittel zum Entwässern der Faserstoffsuspension können beispielsweise Saugkästen, welche unterhalb des Bandes angeordnet sind und durch das Band auf die Faserstoffsuspension wirken, und/oder Saugtrommeln umfassen. Denkbar ist ferner, dass die Vorrichtung Mittel zum Ablegen einer weiteren Faserlage auf das Band aufweist, wobei der Stoffauflauf so angeordnet ist, dass die Faserstoffsuspension auf die weitere Faserlage abgelegt wird. Vorstellbar ist, dass die weitere Faserlage kardierte Fasern umfasst. Insbesondere ist hierzu denkbar, dass die Vorrichtung eine Karde zum Kardieren der Fasern der weiteren Faserlage umfasst. Denkbar ist ferner, dass die weitere Faserlage nassgelegt ist und dass die Vorrichtung hierzu einen weiteren Stoffauflauf aufweist. Alle Merkmale und Einzelheiten, welche sich auf den Stoffauflauf beziehen, gelten hierbei auch für den weiteren Stoffauflauf.

Insbesondere ist vorgesehen, dass die Vorrichtung zur Verwendung mit einem Schrägsieb vorgesehen ist, wobei vorzugsweise das Siebband das Schrägsieb umfasst. Denkbar ist aber auch, dass die Vorrichtung zur Verwendung mit einem Langsieb vorgesehen ist.

Ein weiterer Gegenstand der vorliegenden Erfindung zur Lösung der eingangs genannten Aufgabe ist ein Verfahren zur Herstellung einer Faserbahn, wobei eine Faserstoffsuspension in eine Wirbelkammer einer erfindungsgemäßen Vorrichtung eingeleitet wird. Der Strom der Faserstoffsuspension wird in der Wirbelkammer in einen Teilstrom und einen weiteren Teilstrom aufgeteilt. Die Faserstoffsuspension wird anschließend an der Auslassseite der Wirbelkammer ausgeleitet.

Insbesondere ist hierzu vorgesehen, dass in der gesamten Wirbelkammer eine Scherrate von mindestens 10 1/sec, vorzugsweise mindestens 50 1/sec und insbesondere wenigstens 100 1/sec erzeugt wird. Hierdurch ist eine optimale Vereinzelung und Durchmischung der Fasern der Faserstoffsuspension beim Austritt aus der Wirbelkammer sichergestellt.

Vorzugsweise ist vorgesehen, dass die Faserstoffsuspension in einem Strom in die Wirbelkammer eingeleitet wird und dass der Strom an der Leitseite in einen Teilstrom und einen weiteren Teilstrom geteilt und umgeleitet wird. Der weitere Teilstrom fließt entlang der Leitseite in Richtung der Auslassseite und der Teilstrom fließt entlang der Abschlussseite zur Einspeiseseite und entlang der Einspeiseseite in Richtung der Auslassseite. Hierdurch entstehen keine Toträume. In der gesamten Wirbelkammer herrschen hohe Scherraten vor.

Insbesondere ist vorgesehen, dass die Faserstoffsuspension nach Verlassen der Wirbelkammer auf einem Schrägsieb oder einem Langsieb und/oder auf einer weiteren Faserlage abgelegt wird.

Alle zuvor im Zusammenhang mit der erfindungsgemäßen Vorrichtung offenbarten Einzelheiten, Merkmale und Vorteile beziehen sich gleichfalls auf das erfindungsgemäße Verfahren und umgekehrt.

Weitere Einzelheiten, Merkmale und Vorteile der Erfindung ergeben sich aus den Zeichnungen sowie aus der nachfolgenden Beschreibung von bevorzugten Ausführungsformen anhand der Zeichnungen. Die Zeichnungen illustrieren dabei lediglich beispielhafte Ausführungsform der Erfindung, welche den Erfindungsgedanken nicht einschränken.

Es zeigen:
- Fig. 1:: eine schematische Ansicht einer Vorrichtung gemäß einer beispielhaften Ausführungsform der vorliegenden Erfindung sowie eines Verfahrens Vorrichtung gemäß einer beispielhaften Ausführungsform der vorliegenden Erfindung,
- Fig. 2:: eine schematische Ansicht eines Details einer Vorrichtung gemäß einer beispielhaften Ausführungsform der vorliegenden Erfindung,
- Fig. 3:: eine schematische Ansicht eines Details einer Vorrichtung gemäß einer beispielhaften Ausführungsform der vorliegenden Erfindung und
- Fig. 4:: eine schematische Ansicht eines Details einer Vorrichtung gemäß einer beispielhaften Ausführungsform der vorliegenden Erfindung.

Die Figuren 1, 2, 3 und 4 zeigen jeweils eine schematische Ansicht einer Vorrichtung 1 gemäß einer beispielhaften Ausführungsform der vorliegenden Erfindung bzw. Details einer Vorrichtung 1 gemäß einer beispielhaften Ausführungsform der vorliegenden Erfindung in schematische Ansicht. Die Vorrichtung 1 ist eine Vorrichtung 1 zum Herstellen einer Faserbahn (nicht gezeigt) nach dem Nasslegeverfahren. Bei dem Nasslegeverfahren wird eine Faserstoffsuspension auf einem Band 13, beispielsweise einem Siebband, abgelegt. Dies kann direkt geschehen, so dass die Faserstoffsuspension also unmittelbar auf dem Band 13 aufliegt. Die Faserstoffsuspension kann aber auch auf eine weitere Faserlage (hier nicht dargestellt), welche bereits auf dem Band 13 aufliegt, abgelegt werden.

Die Faserstoffsuspension ist eine Mischung aus Wasser und Fasern, beispielsweise aus natürlichen oder künstlichen Fasern. Auf dem Band 13 liegend wird die Faserstoffsuspension mit Mitteln zum Entwässern 14, beispielsweise mit Saugkästen, entwässert. Die Fasern können aus Viskose und/oder Lyocell bestehen. Denkbar ist, dass die Faser natürliche Fasern und/oder Recycle-Fasern und/oder Kunstfasern und/oder anorganische Fasern wie z.B. Glasfasern und/oder man made fibres und/oder Faser aus pulp, northern (bleached) softwood pulp und/oder southern (bleached) softwood pulp sind. Denkbar ist, dass die Faserstoffsuspension 10 - 100% man made fibres aufweist.

Die Vorrichtung 1 weist eine Vergleichmäßigungseinrichtung 11 auf, aus welcher einer Wirbelkammer 3 über eine Mehrzahl gleichlanger Schläuche 9, alternativ oder zusätzlich auch über Rohre oder über Bohrungen, die Faserstoffsuspension zugeführt wird. Die Vergleichmäßigungseinrichtung 11 kann beispielsweise einen Rundverteiler, einen Zentralverteiler oder einen Querverteiler umfassen. Die Schläuche 9 sind jeweils über einen Einlass 8 so mit der Wirbelkammer 3 verbunden, dass die Faserstoffsuspension in einem Strom A an einer Einspeiseseite 4 der Wirbelkammer 3 in die Wirbelkammer 3 eingeströmt wird. Die Einlasse 8 sind vorzugsweise in einer oder mehreren (nicht dargestellt) Reihen verbunden, die sich hier orthogonal zur Blattebene erstrecken. Der Einlass 8 und vorzugsweise alle Einlasse weisen einen Durchmesser von 10 mm bis 100 mm auf.

Der Einspeiseseite gegenüberliegend angeordnet ist eine Leitseite 5 der Wirbelkammer 3. Der Strom A ist auf die Leitseite 5 gerichtet, so dass es zu einer Staupunktströmung und somit zu einer Aufteilung des Stromes A in einen Teilstrom B und einen weiteren Teilstrom C kommt.

Beim Eintritt der Faserstoffsuspension in die Wirbelkammer 3 und bei der Aufteilung des Stromes A kommt es zu hohen Scherkräften und Turbulenzen, welche die Fasern der Faserstoffsuspension vereinzeln und Durchmischen. Hierdurch werden Faserflocken aufgebrochen, was zu einer Vergleichmäßigung des Flächengewichtes der Faserbahn führt. Ferner kommt es in der Wirbelkammer 3 zu Querturbulenzen. Die Querturbulenzen durchmischen die Fasern insbesondere auch in CD-Richtung, wodurch Längsstreifen vermieden werden, welche sonst durch die Aneinanderreihung der disjunkten Einlasse 8 bewirkt worden wären.

Zum Aufrechterhalten hoher Scherkräfte in der Wirbelkammer 3 trifft der eingehende Strom A der Faserstoffsuspension zunächst auf einen Aufprallbereich 5' einer der Einspeiseseite 4 gegenüberliegenden Leitseite 5. Am Aufprallbereich 5' wird der Strom A in den Teilstrom B und den weiteren Teilstrom C aufgeteilt und umgeleitet. Die Leitseite 5 und die Einspeiseseite 4 verbindet eine Abschlussseite 6. Die Leitseite 5 und/oder die Abschlussseite 6, vorzugsweise die Leitseite 5 und die Abschlussseite 6, weisen eine Krümmung auf. Der Teilstrom B fließt vom Aufprallbereich 5' entlang der Krümmung an der Abschlussseite 6 vorbei. Anschließend wird der Teilstrom B entlang der Einspeiseseite 4 zu einer Auslassseite 7 geleitet. Die Auslassseite 7 ist der Abschlussseite 6 gegenüberliegend angeordnet. In der gesamten Wirbelkammer 3 werden hohe Scherkräfte aufrechterhalten, so dass es zu keiner erneuten Flockenbildung der vereinzelten Fasern kommt. Hierzu ist bei der Vorrichtung 1 vorgesehen, dass in der gesamten Wirbelkammer 3 eine Scherrate von wenigstens 10 1/sec, vorzugsweise wenigstens 50 1/sec und insbesondere wenigstens 100 1/sec erzeugt wird. An die Auslassseite 7 schließt sich ein Auslaufspalt 16 an, welcher durch eine Rückwand 12 des Stoffauflaufs 10 und eine Unterseite 15 des Stoffauflaufs 10 gebildet ist. Durch den Auslaufspalt 16 wird die Faserstoffsuspension auf dem Band 13 abgelegt.

Die Abschlussseite 6 ist teilweise bogenförmig ausgebildet und schließt mit fließender Kontur an den gekrümmten Aufprallbereich 5' der Leitseite 5 an. Die Einspeiseseite 4 und die Leitseite 5 sind nicht parallel zueinander angeordnet. Vielmehr verringert sich der Abstand der Einspeiseseite 4 und der Leitseite 5 zur Auslassseite 7 hin. Die Einspeiseseite 4 und die Leitseite 5 schließen hier einen ersten Kammerwinkel α von 15° bis 25° ein. Die Verringerung des Abstandes der Leitseite 5 und der Einspeiseseite 4 zur Auslassseite 7 hin bewirkt eine Beschleunigung der Faserstoffsuspension auf dem Weg zum Auslassspalt. Zur Steigerung der Scherraten schließen die Einspeiseseite 4 und die Abschlussseite 6 einen zweiten Kammerwinkel β von 100° bis 120° ein.

Der Auslaufspalt, insbesondere ein Auslaufspaltwinkel γ zwischen Rückwand 12 und Unterseite 15 ist dadurch einstellbar, dass die Rückwand 12 drehbar an einem Drehgelenk 17 angebunden ist. Mittels einer Schwinge 18 kann die Rückwand an dem Drehgelenk um eine Rotationsachse rotiert werden, welche hier orthogonal zur Papierebene angeordnet ist. Hierdurch kann der Auslaufspaltwinkel γ und mit diesem der Auslaufspalt je nach Anforderung vergrößert oder verkleinert werden.

Der Auslaufspalt 16 dient in seiner beschriebenen Ausgestaltung dem Dämpfen der in der Wirbelkammer 3 erzeugten Turbulenzen. Somit ist es möglich, eine sehr gleichmäßige Faserverteilung in der hergestellten Faserbahn zu erhalten.

### Bezugszeichenliste:

- 1: Vorrichtung
- 3: Wirbelkammer
- 4: Einspeiseseite
- 5: Leitseite
- 5': Aufprallbereich
- 6: Abschlussseite
- 7: Auslassseite
- 8: Einlass
- 9: Schlauch
- 10: Stoffauflauf
- 11: Vergleichmäßigungseinrichtung
- 12: Rückwand
- 13: Band
- 14: Mittel zum Entwässern
- 15: Unterseite
- 16: Auslaufspalt
- 17: Drehgelenk
- 18: Schwinge

- A: Strom
- B: Teilstrom
- C: weiterer Teilstrom
- γ: Auslaufspaltwinkel

## Patentansprüche

1. Vorrichtung (1) zum Herstellen einer Faserbahn aufweisend einen Stoffauflauf (10) mit einer Wirbelkammer (3) und einer Vergleichmäßigungseinrichtung (11) zum gleichmäßigen Einleiten einer Faserstoffsuspension in die Wirbelkammer (3), wobei die Vergleichmäßigungseinrichtung (11) zum Einleiten der Faserstoffsuspension in einem Strom (A) mit einer Mehrzahl von Schläuchen (9), Rohren und/oder Bohrungen jeweils mit einem Einlass (8) an einer Einspeiseseite (4) der Wirbelkammer (3) ist, wobei der Einspeiseseite (4) gegenüberliegend eine Leitseite (5) so angeordnet ist, dass eine Staupunktströmung des Stromes (A) entsteht, wobei der Strom (A) in einen Teilstrom (B) und einen weiteren Teilstrom (C) geteilt wird.

2. Vorrichtung (1) nach Anspruch 1, **dadurch gekennzeichnet, dass** zwischen der Einspeiseseite (4) und der Leitseite (5) eine Abschlussseite (6) angeordnet ist, wobei gegenüber der Abschlussseite (6) eine Auslassseite (7) zum Ausleiten der Faserstoffsuspension aus der Wirbelkammer (3) angeordnet ist.

3. Vorrichtung nach einem der vorhergehenden Ansprüche, **dadurch gekennzeichnet, dass** die Leitseite (5) einen gekrümmten Aufprallbereich (5') zum Umleiten des Stromes (A) aufweist und/oder die Abschlussseite (6) zum Umleiten der Faserstoffsuspension zumindest teilweise gekrümmt ist.

4. Vorrichtung (1) nach einem der vorhergehenden Ansprüche, **dadurch gekennzeichnet, dass** in der Wirbelkammer (3) eine Scherrate von mindestens 10 1/sec und vorzugsweise mindestens 50 1/sec und insbesondere wenigstens 100 1/sec erzeugt wird.

5. Vorrichtung (1) nach einem der Ansprüche 2 bis 4, **dadurch gekennzeichnet, dass** die Abschlussseite (6) zumindest teilweise bogenförmig ausgestaltet ist.

6. Vorrichtung (1) nach einem der Ansprüche 2 bis 5, **dadurch gekennzeichnet, dass** der Abstand zwischen der Einspeiseseite (4) und der Leitseite (5) zur Auslassseite (7) hin geringer wird oder dass die Einspeiseseite (5) zumindest teilweise so angeordnet ist, dass der Abstand zwischen der Einspeiseseite (4) und der Leitseite (5) zur Auslassseite (7) hin geringer wird.

7. Vorrichtung (1) nach einem der vorhergehenden Ansprüche, **dadurch gekennzeichnet, dass** die Einspeiseseite (4) und die Leitseite (5) einen ersten Kammerwinkel (o) einschließen, wobei der erste Kammerwinkel (o) zwischen 10° und 45° ist, wobei der erste Kammerwinkel (o) vorzugsweise zwischen 15° und 25° ist und/oder dass die Einspeiseseite (4) und die Abschlussseite (6) einen zweiten Kammerwinkel (β) einschließen, wobei der zweite Kammerwinkel (β) zwischen 90° und 150° ist, wobei der zweite Kammerwinkel (β) vorzugsweise zwischen 100° und 120° ist.

8. Vorrichtung (1) nach einem der vorhergehenden Ansprüche, **dadurch gekennzeichnet, dass** an der Einspeiseseite (4) mehrere in einer Reihe angeordnete Einlasse (8) vorgesehen sind, wobei die Einlasse (8) vorzugsweise 20 mm bis 100 mm voneinander beabstandet sind, wobei an der Einspeiseseite (4) vorzugsweise mehrere in zwei Reihen angeordnete Einlasse (8) vorgesehen sind.

9. Vorrichtung (1) nach einem der vorhergehenden Ansprüche, **dadurch gekennzeichnet, dass** der Einlass (8) einen Durchmesser von 5 mm bis 100 mm und vorzugsweise von 10 mm bis 30 mm und insbesondere von 15 mm bis 25 mm aufweist.

10. Vorrichtung (1) nach einem der vorhergehenden Ansprüche, **dadurch gekennzeichnet, dass** der Stoffauflauf keine offenen Kanten, insbesondere keine Einströmöffnungen von Diffusoren, Lochwalzen und/oder Lamellen, aufweist.

11. Vorrichtung (1) nach einem der Ansprüche 1 bis 9, **dadurch gekennzeichnet, dass** der Stoffauflauf (10) einen Diffusor aufweist.

12. Vorrichtung (1) nach einem der vorhergehenden Ansprüche, **dadurch gekennzeichnet, dass** die Vorrichtung (1) ein Band (13) aufweist, auf welchem die Faserstoffsuspension nach Passieren der Wirbelkammer (3) abgelegt wird, wobei vorzugsweise vorgesehen ist, dass die Vorrichtung (1) Mittel zum Entwässern (14) der Faserstoffsuspension unmittelbar nach dem Ablegen auf dem Band (13) aufweist, wobei vorzugsweise vorgesehen ist, dass die Vorrichtung (1) Mittel zum Ablegen einer weiteren Faserlage auf das Band (13) aufweist, wobei der Stoffauflauf (10) so angeordnet ist, dass die Faserstoffsuspension auf die weitere Faserlage abgelegt wird.

13. Vorrichtung (1) nach einem der vorhergehenden Ansprüche, **dadurch gekennzeichnet, dass** die Vorrichtung (1) zur Verwendung mit einem Schrägsieb (9) vorgesehen ist.

14. Verfahren zur Herstellung einer Faserbahn, wobei eine Faserstoffsuspension in eine Wirbelkammer (3) einer Vorrichtung (1) nach einem der vorhergehenden Ansprüche eingeleitet wird, wobei der Strom (A) der Faserstoffsuspension in der Wirbelkammer (3) in einen Teilstrom (B) und einen weiteren Teilstrom (C) aufgeteilt wird und wobei die Faserstoffsuspension an der Auslassseite (7) der Wirbelkammer (3) ausgeleitet wird.

15. Verfahren nach Anspruch 14, **dadurch gekennzeichnet, dass** in der gesamten Wirbelkammer (3) eine Scherrate von mindestens 10 1/sec, vorzugsweise mindestens 50 1/sec und insbesondere wenigstens 100 1/sec erzeugt wird.

16. Verfahren nach einem der Ansprüche 14 bis 15, **dadurch gekennzeichnet, dass** der Strom (A) an der Leitseite (5) in den Teilstrom (B) und den weiteren Teilstrom (C) geteilt und umgeleitet wird, wobei der weitere Teilstrom (C) entlang der Leitseite (5) in Richtung der Auslassseite (7) fließt, wobei der Teilstrom (A) entlang der Abschlussseite (6) zur Einspeiseseite (4) und entlang der Einspeiseseite (4) in Richtung der Auslassseite (7) fließt.

17. Verfahren nach einem der Ansprüche 14 bis 16, wobei Faserstoffsuspension nach Verlassen der Wirbelkammer (3) auf einem Schrägsieb oder einem Langsieb oder einer Faserlage abgelegt wird.
